# EUROPÄISCHE PATENTSCHRIFT

(11) **EP 1 193 375 B1**
(45) Veröffentlichungstag und Bekanntmachung des Hinweises auf die Patenterteilung: **05.06.2002**
(21) Anmeldenummer: 00121412.1
(22) Anmeldetag: 29.09.2000
(51) Int. Cl.: F01L 3/20, F01L 3/14

(54) **Ventil für Brennkraftmaschinen**
Engine valve
Soupape pour moteur à combustion interne

(43) Veröffentlichungstag der Anmeldung: 03.04.2002
(73) Patentinhaber: Ford Global Technologies, Inc., A subsidiary of Ford Motor Company, Dearborn, Michigan 48126 (US)
(72) Erfinder: Bertram, Ulrich, 50129 Bergheim (DE); Ruhland, Helmut Hans, 52249 Eschweiler (DE)
(74) Vertreter: Drömer, Hans-Carsten, Dipl.-Ing.

(56) Entgegenhaltungen:
- DE-A- 3 625 590
- DE-A- 19 804 053
- US-A- 6 006 713

## Beschreibung

Die Erfindung betrifft ein Ventil, insbesondere für Brennkraftmaschinen, gemäß dem Oberbegriff des Patentanspruches 1.

Bei Motoren, die in einem oder beiden Einlaßkanälen kein Kraftstoff-Luft-Gemische ansaugen, können die darin befindlichen Ventile sehr leicht verkoken, was zu einer drastischen Verschlechterung des Leistungs- und Emissionsverhaltens führt.

Wesentliche Ursache ist, daß bei Motoren mit Direkteinspritzung im Gegensatz zu Kanaleinspritzmotoren die Einlaßventile deutlich heißer werden, da die Verdampfungskälte des Kraftstoffes fehlt. Auf dem Ventilschaft befinden sich immer geringe Mengen Schmieröl, die zum einen bei der Schmierung durch die Ventilschaftdichtung auf den Ventilschaft gelangen und zum anderen über das Kurbelgehäuseentlüftungssystem als Ölnebel und -dampf der Ansaugluft zugeführt werden und sich auf dem Ventilschaft ablagern. Da bei Motoren mit Direkteinspritzung im Gegensatz zu Kanaleinspritzmotoren das Schmieröl nicht durch das Lösungsmittel Kraftstoff vom Ventilschaft abgewaschen wird, trifft bei bestimmten Betriebszuständen des Motors das Schmieröl auf den heißen Ventilkegel, verkokt dort und bildet Ablagerungen, die zum Leistungsverlust führen.

Eine Lösung dieses Problemes ist es, Ventilschaft und Ventilkegel soweit zu kühlen, daß das dort angesammelte Schmieröl nicht verkokt.

Ein Ventil mit Flüssigkeitskühlung ist bekannt aus der US 4169488, bei dem der Ventilschaft innen hohl mit einem inneren zweiten Röhrchen ausgebildet ist, womit Kühlflüssigkeit durch den Ventilschaft bis zum Ventilkegel hin und zurück geführt wird. Ein solches Ventil eignet sich allerdings nur für Motoren mit sehr großen Ventilen, und, da ein solches Ventils kompliziert aufgebaut ist, ist es dementsprechend auch aufwendig und teuer in der Fertigung.

In der US 5771852 ist ein Ventil mit einem hohlen Ventilkegel und Ventilschaft, die beide in einem Stück aus einem hohlen Rohr gefertigt sind, beschrieben. Im Übergang vom Ventilschaft zum Ventilkegel sind in Richtung der Ventilachse längliche oder gekrümmte Eindrückungen angeordnet, die zum einen die Festigkeit des Ventils erhöhen, zum anderen zu einer Verwirbelung der Strömung und somit zu einer besseren Abführung der Wärme führen sollen. Nachteilig ist hier, daß der Wärmeeintrag in den Ventilkegel durch den Ventilteller nicht verhindert wird und der Ventilkegel somit eine sehr hohe Wärmebelastung erfährt, die dann erst im Bereich der Eindrückungen abgeführt wird.

Aufgabe der Erfindung ist es demnach, ein Ventil so zu gestalten, daß es einfach zu fertigen ist und im Bereich des Ventilschaftes und des Ventilkegels während des Betriebes kühl bleibt, damit das dort befindliche Schmieröl nicht verkokt.

Die Aufgabe wird erfindungsgemäß dadurch gelöst, daß der Ventilteller einen geringeren Durchmesser als die Ausnehmung im Ventilkegel aufweist derart, daß zwischen der Ausnehmung im Ventilkegel und dem Ventiltellerrand ein Isolierspalt entsteht.

Indem die direkte Wärmeleitung vom Ventilteller zum Ventilkegel durch den Isolierspalt unterbrochen ist, wird der Ventilkegel nur mit einem Bruchteil der Wärme beaufschlagt, die bei einer festen, besser wärmeleitenden Verbindung zum Ventilteller auf ihn wirken würde. Da die direkt im Brennraum angeordnete Oberfläche des Ventilkegels nur einen schmalen Kreisring darstellt, kann die über diese Fläche in den Ventilkegel eingeführte Wärme leicht über den Ventilsitz abgeführt werden.

Der Ventilteller ist der vollen Wärmebelastung ausgesetzt, da über den konstruktiv notwendigen Kontakt mit dem Ventilkegel nur geringe Wärmemengen abgeführt werden. Durch eine geeignete Werkstoffauswahl wird sowohl die Warmfestigkeit des Ventiltellers als auch das unterschiedliche Wärmeausdehnungsverhalten von Ventilkegel und Ventilteller an die erforderlichen Betriebsbedingungen im Motor angepaßt.

Eine vorteilhafte Ausgestaltung des Ventils sieht vor, daß in der Ausnehmung des Ventilkegels ein radial umlaufender Absatz angeordnet ist, auf dem sich der Ventilteller in Richtung der Ventilachse abstützt. Ein solcher Absatz ist sinnvoll, um zum die aus dem Verbrennungsdruck entstehenden, auf den Ventilteller wirkenden Druckkräfte über den Ventilkegel in den Ventilsitz einzuleiten. Weiterhin dient ein solcher Absatz bei der Montage des Ventils als Anschlag für die genau axiale Positionierung des Ventiltellers relativ zum Ventilkegel.

Vorteilhaft sind in der Ausnehmung des Ventilkegels mehrere im Umfang verteilte Absätze angeordnet sind, auf denen sich der Ventilteller in Richtung der Ventilachse abstützt. Damit wir die gleiche Funktionalität bezüglich Kraftübertragung und Positionierung erreicht wie beim umlaufenden Absatz, aufgrund der geringeren Kontaktfläche zwischen Ventilteller und Ventilkegel ist jedoch die Wärmeübertragung weiter reduziert.

Zur kraftschlüssigen Verbindung zwischen Ventilkegel und Ventilteller weisen Ventilkegel und Ventilteller eine oder mehrere Fügungen am Umfang des Ventiltellerrandes auf. Um die durch die Fügungen bedingten Kontaktflächen zwischen Ventilkegel und Ventilteller und damit die auftretende Wärmeübertragung so gering wie möglich zu halten, sind die Fügungen nur abschnittweise am Umfang des Ventiltellerrandes angeordnet. Dabei kann die Fügung durch Verstemmen, durch Schweißen oder durch Einrollen am Ventilkegel ausgeführt sein. Auch andere Fügungen sind möglich, solange die Anforderungen an die Festigkeit und geringe Wärmeübertragung erfüllt sind.

Eine weitere vorteilhafte Ausgestaltung sieht vor, daß am Ventiltellerrand radiale Zentriemocken angeordnet sind. Diese dienen der Zentrierung des Ventiltellers in der Ausnehmung während der Montage. Durch die Zentrierung ist ein konstanter Isolierspalt am gesamten Umfang des Ventiltellerrandes gewährleistet.

Eine weitere Ausgestaltung sieht vor, daß in der Ausnehmung des Ventilkegels radiale Zentriemocken angeordnet sein. Sie erfüllen dort die gleiche Aufgabe wie bei der Anordnung am Ventiltellerrand. Weiterer Vorteil ist, daß im Falle einer Verstemmung von Ventilkegel und Ventilteller diese Nocken gleichzeitig als Stemmmaterial benutzt werden können.

Weitere vorteilhafte Ausgestaltungen und Ausführungsformen sind den Abbildungen zu entnehmen. Es zeigen:
- Fig. 1: einen Querschnitt durch die Anordnung eines erfindungsgemäßen Ventils im Zylinderkopf;
- Fig. 2: die Ansicht eines Ventils von unten auf den Ventilteller;
- Fig. 3: einen Querschnitt durch ein Ventil mit einer Verstemmung; und
- Fig. 4: einen Querschnitt durch ein Ventil mit eingerolltem Ventilteller.

Die Einbauanordnung des Ventils im Zylinderkopf 1 ist in Figur 1 dargestellt. Das Ventil weist den Ventilschaft 2, den Ventilkegel 3 und den Ventilteller 4 auf. Der Ventilschaft 2 ist in der Ventilschaftführung 5 verschieblich gelagert. Unten geht der Ventilschaft 2 in den Ventilkegel 3 über. In der Darstellung sind beide einteilig ausgeführt. Nicht hinderlich für das vorgestellte Konzept ist, wenn - hier nicht dargestellt - Ventilschaft 2 und Ventilkegel 3 zwei- oder mehrteilig ausgeführt sind.

Der Ventilkegel weist eine Ausnehmung 3a auf, in welcher der Ventilteller 4 zentrisch angeordnet ist. Aufgrund des geringeren Durchmessers des Ventiltellers 4 gegenüber der Ausnehmung 3a ergibt sich der Isolierspalt 6 zwischen der Ausnehmung 3a und dem Ventiltellerrand 4a. Die Zentrierung in radialer Richtung erfolgt über mehrere, am Umfang des Ventiltellerrandes 4a angeordneter Zentriemocken 7. Mittels des ringförmigen Absatzes 3b ist der Ventilteller 4 gegenüber dem Ventilkegel 3 in axialer Richtung des Ventils positioniert. Am Ventiltellerrand 4a sind am Umfang mehrere Schweißpunkte 8 angebracht, die die Fügung zwischen Ventilkegel 3 und Ventilteller 4 darstellen.

Der Wärmeübergang vom Ventilteller 4 zum Ventilkegel 3 wird durch die Kontaktflächen zwischen den beiden Teilen bestimmt. Kontaktflächen ergeben sich im wesentlichen an den Schweißpunkten 8, am Absatz 3b des Ventilkegels 3 und an den Zentriemocken 7. Ansonsten sind Ventilkegel 3 und Ventilteller 4 im wesentlichen durch den Isolierspalt 6 und den sich zwischen beiden Teilen bildenden Hohlraum 9 thermisch isoliert.

Während der Ventilteller 4 brennraumseitig voll von der Wärme im Brennraum beaufschlagt wird, erfährt der Ventilkegel 3 nur eine thermische Beaufschlagung im brennraumseitigen Ringflansch 3c. Die daraus resultierende geringe Wärmebelastung wird fast vollständig über den Ventilsitz 10 abgeführt. Zusätzliche Kühlung erfahren Ventilschaft 2 und Ventilkegel 3 durch die Frischluftzuführung im Ansaugkanal 11.

In Figur 2 ist die Ansicht des Ventils auf den Ventilteller 4 gezeigt. Durch die Zentriemocken 7 ist der Ventilteller zentrisch in der Ausnehmung 3a des Ventilkegels 3 angeordnet. Der Isolierspalt 6 läuft um den gesamten Umfang am Ventiltellerrand 4a. Die drei Schweißpunkte 8 stellen die feste Verbindung zwischen Ventilkegel 3 und Ventilteller 4 dar.

In Figur 3 ist gezeigt, wie der Ventilteller 4 mit dem Ventilkegel 3 durch eine Verstemmung 12 gefügt ist. Dazu wird in regelmäßigen Abständen am Umfang der Ausnehmung 3a Material vom Ventilkegel 3 auf den Ventilteller 4 gepreßt. Vorteilhaft ist eine Verstemmung bei hohen Temperaturunterschieden zwischen den beiden Bauteilen. Aufgrund der nicht stofflichen Anbindung der beiden Bauteile bauen sich bei unterschiedlicher Wärmeausdehnung Spannungsspitzen durch Verschieben der beiden Bauteile gegeneinander ab.

In Figur 4 ist gezeigt, wie Ventilteller 4 und Ventilkegel 3 durch Einrollen von Material aus dem Ringsflansch 3c gefügt sind. Die entstehende Ringwulst 13 weist ähnlich vorteilhafte Eigenschaften bezüglich thermischer Spannungen wie die Verstemmung 12 auf.

## Patentansprüche

1. Ventil, vorzugsweise für Brennkraftmaschinen, mit einem Ventilschaft (2), einem Ventilkegel (3) und einem Ventilteller (4), wobei der Ventilkegel (3) eine Ausnehmung (3a) zur Aufnahme des Ventiltellers (4) aufweist, und Ventilkegel (3) und Ventilteller (4) gemeinsam einen Hohlraum (9) bilden,
**dadurch gekennzeichnet, daß**
der Ventilteller (4) einen geringeren Durchmesser als die Ausnehmung (3a) im Ventilkegel (3) aufweist derart, daß zwischen der Ausnehmung (3a) im Ventilkegel (3) und dem Ventiltellerrand (4a) ein Isolierspalt (6) entsteht.

2. Ventil nach Anspruch 1,
**dadurch gekennzeichnet, daß**
in der Ausnehmung (3a) des Ventilkegels (3) ein radial umlaufender Absatz (3b) angeordnet ist, auf dem sich der Ventilteller (4) in Richtung der Ventilachse abstützt.

3. Ventil nach Anspruch 1,
**dadurch gekennzeichnet, daß**
in der Ausnehmung (3a) des Ventilkegels (3) mehrere im Umfang verteilte Absätze angeordnet sind, auf denen sich der Ventilteller (4) in Richtung der Ventilachse abstützt.

4. Ventil nach einem der Ansprüche 1 bis 3,
**dadurch gekennzeichnet, daß**
Ventilkegel (3) und Ventilteller (4) durch eine oder mehrere Fügungen am Umfang des Ventiltellerrandes (4a) verbunden sind.

5. Ventil nach Anspruch 4,
**dadurch gekennzeichnet, daß**
eine Fügung durch Verstemmen erfolgt.

6. Ventil nach Anspruch 4,
**dadurch gekennzeichnet, daß**
eine Fügung durch Schweißen erfolgt.

7. Ventil nach Anspruch 4,
**dadurch gekennzeichnet, daß**
eine Fügung durch Einrollen am Ventilkegel erfolgt.

8. Ventil nach einem der Ansprüche 1 bis 7,
**dadurch gekennzeichnet, daß**
am Ventiltellerrand (4a) radiale Zentriernocken (7) angeordnet sind.

9. Ventil nach einem der Ansprüche 1 bis 7,
**dadurch gekennzeichnet, daß**
in der Ausnehmung (3a) des Ventilkegels (3) radiale Zentriernocken angeordnet sind.

## Claims

1. Valve, preferably for internal combustion engines, with a valve stem (2), a valve cone (3) and a valve plate (4), the valve cone (3) having a recess (3a) to accommodate the valve plate (4), and the valve cone (3) and the valve plate (4) together forming a cavity (9), **characterized in that** the valve plate (4) has a smaller diameter than the recess (3a) in the valve cone (3), such that an insulating gap (6) is formed between the recess (3a) in the valve cone (3) and the valve-plate rim (4a).

2. Valve according to Claim 1, **characterized in that** a radially encircling offset (3b), on which the valve plate (4) is supported in the direction of the valve axis, is arranged in the recess (3a) of the valve cone (3).

3. Valve according to Claim 1, **characterized in that** a plurality of offsets, which are distributed over the circumference and on which the valve plate (4) is supported in the direction of the valve axis, are arranged in the recess (3a) of the valve cone (3).

4. Valve according to one of Claims 1 to 3, **characterized in that** the valve cone (3) and the valve plate (4) are connected by one or more joints at the circumference of the valve-plate rim (4a).

5. Valve according to Claim 4, **characterized in that** joining is accomplished by caulking.

6. Valve according to Claim 4, **characterized in that** joining is accomplished by welding.

7. Valve according to Claim 4, **characterized in that** joining is accomplished by rolling round on the valve cone.

8. Valve according to one of Claims 1 to 7, **characterized in that** radial centring bosses (7) are formed on the valve-plate rim (4a).

9. Valve according to one of Claims 1 to 7, **characterized in that** radial centring bosses are arranged in the recess (3a) of the valve cone (3).

## Revendications

1. Soupape, de préférence pour des moteurs à combustion interne, avec une queue de soupape (2), un cône de soupape (3) et un plateau de soupape (4), dans laquelle le cône de soupape (3) présente un évidement (3a) destiné à recevoir le plateau de soupape (4), et dans laquelle le cône de soupape (3) et le plateau de soupape (4) forment ensemble un espace creux (9), **caractérisée en ce que** le plateau de soupape (4) présente un diamètre plus petit que l'évidement (3a) dans le cône de soupape (3), de telle manière qu'il se crée une fente isolante (6) entre l'évidement (3a) dans le cône de soupape (3) et le bord (4a) du plateau de soupape.

2. Soupape suivant la revendication 1, **caractérisée en ce qu'**un retrait radial périphérique (3b) est disposé dans l'évidement (3a) du cône de soupape (3), sur lequel le plateau de soupape (4) prend appui dans la direction de l'axe de la soupape.

3. Soupape suivant la revendication 1, **caractérisée en ce que** plusieurs retraits répartis en périphérie sont disposés dans l'évidement (3a) du cône de soupape (3), sur lesquels le plateau de soupape (4) prend appui dans la direction de l'axe de la soupape.

4. Soupape suivant l'une quelconque des revendications 1 à 3, **caractérisée en ce que** le cône de soupape (3) et le plateau de soupape (4) sont assemblés par une ou plusieurs jonctions à la périphérie du bord (4a) du plateau de soupape.

5. Soupape suivant la revendication 4, **caractérisée en ce qu'**une jonction est réalisée par matage.

6. Soupape suivant la revendication 4, **caractérisée en ce qu'**une jonction est réalisée par soudage.

7. Soupape suivant la revendication 4, **caractérisée en ce qu'**une jonction est réalisée par enroulement sur le cône de soupape.

8. Soupape suivant l'une quelconque des revendications 1 à 7, **caractérisée en ce que** des bossages de centrage radiaux (7) sont disposés sur le bord (4a) du plateau de soupape.

9. Soupape suivant l'une quelconque des revendications 1 à 7, **caractérisée en ce que** des bossages de centrage radiaux sont disposés dans l'évidement (3a) du cône de soupape (3).
